# EUROPÄISCHE PATENTSCHRIFT

(11) **EP 1 541 871 B1**
(45) Veröffentlichungstag und Bekanntmachung des Hinweises auf die Patenterteilung: **05.08.2015**
(21) Anmeldenummer: 04027043.1
(22) Anmeldetag: 13.11.2004
(51) Int. Cl.: F04D 23/00

(54) **Seitenkanalpumpstufe**
Side channel pumping stage
Etage d' une pompe à canal latéral

(30) Priorität: 10.12.2003 DE 10357546
(43) Veröffentlichungstag der Anmeldung: 15.06.2005
(73) Patentinhaber: Pfeiffer Vacuum GmbH, 35614 Asslar (DE)
(72) Erfinder: Fahrenbach, Peter, 35619 Braunfels (DE)
(74) Vertreter: Knefel, Cordula

(56) Entgegenhaltungen:
- EP-A2- 0 805 275
- GB-A- 2 253 246
- JP-A- 1 267 390

## Beschreibung

Die Erfindung betrifft eine Seitenkanalpumpstufe nach dem Oberbegriff des 1. Schutzanspruches.

Seitenkanalpumpen sind eine weit verbreitete Art von Strömungsmaschinen. Sie werden u. a. erfolgreich als Vakuumpumpen eingesetzt, da sie für einen ölfreien Betrieb (d. h. keine Schmiermittel im Arbeitsraum) geeignet sind. Die pumpaktiven Teile einer Seitenkanalpumpe in ihrer Grundausführung bestehen aus einem Laufrad und einer Vielzahl von offenen radialen oder räumlich gekrümmten Schaufeln an dessen äußerem Umfang und einem an diesem Umfang angeordneten Seitenkanal. Der Seitenkanal ist durch eine Sperre in einen Saug- und Druckbereich aufgeteilt.

Zur Erzielung hoher Druckdifferenzen müssen mehrere Stufen hintereinander geschaltet werden. Dies hat zur Folge, dass die Pumpe in axialer Richtung länger wird. Neben einem höheren Platzbedarf wird sich auch die thermische Ausdehnung bei einer längeren Bauweise nachteilig auswirken. Zur Sicherheit müssen die Spalte zwischen Rotor- und Statorbauteilen größer werden, wodurch die Rückströmungsverluste zunehmen. Dadurch, dass die Schöpfräume, welche durch die am Umfang der Laufräder angebrachten Schaufeln und den ebenfalls am Umfang angeordneten Seitenkanal gebildet werden, begrenzt sind, werden solche Pumpen nur für kleine Förderströme eingesetzt. Folglich ist ihr Wirkungsgrad in Bezug auf die Gasförderung sehr gering.

Zum Stand der Technik (EP 0 805 275 A2) gehört eine Seitenkanalpumpstufe mit auf einer Welle befestigten Rotorelementen und Statorelementen, welche mit den feststehenden Teilen der Pumpe verbunden sind, wobei an den Rotor-elementen beidseitig pumpaktive Strukturen angebracht sind, wobei diese auf mindestens einer Seite aus in axialer Richtung abstehenden Schaufeln bestehen, welche auf mehreren konzentrischen Ringen angeordnet sind und bei der in den Statorelementen mehrere konzentrische Kanäle eingearbeitet sind, in welche die Schaufeln der Rotorelemente eingreifen. Es sind Gaseintrittsöffnungen vorhanden, welche durch Sperren von den Gasaustrittsöffnungen getrennt sind. Diese zum Stand der Technik gehörende Seitenkanalpumpstufe weist den Nachteil auf, dass die Pumpleistung nicht optimiert ist.

Weiterhin gehört zum Stand der Technik (JP 1 267 390 A) eine Pumpe, bei der am Rotor Flügel angeordnet sind. Darüber hinaus gibt es Durchflusspassagen, die von der Seite der Ansaugöffnung zu der Seite der Ausstoßöffnung vorgesehen sind. Auch bei dieser Pumpe lässt sich die Pumpleistung noch optimieren.

Weiterhin gehört zum Stand der Technik (GB 2 253 246 A) eine Pumpe mit zwei Flügelrädern. Neben den äußeren Rändern der Flügelräder erstreckt sich ein Kanal. Die Schaufeln bewegen sich jedoch nicht innerhalb des Kanals, so dass auch hier die Pumpleistung nicht optimiert ist.

Der Erfindung liegt die Aufgabe zu Grunde, eine Seitenkanalpumpe vorzustellen, welche bei kompakter Bauweise eine ausreichend hohe Druckdifferenz erzeugt. Insbesondere soll die Länge der Pumpe in Grenzen gehalten werden. Eine deutliche Erhöhung des Saugvermögens kommt als weitere Anforderung hinzu. Die Fertigung muss rationell und mit weniger Aufwand als bei bestehenden Systemen durchgeführt werden können.

Die Aufgabe wird durch die kennzeichnenden Merkmale der Schutzansprüche gelöst.

Die erfindungsgemäße Anordnung erlaubt eine kurze Bauform der Pumpe, insbesondere des Rotors. Dadurch wird bei Erwärmung des Rotors die thermische Längenänderung in Grenzen gehalten. Als Folge ist eine Verkleinerung der axialen Spalte möglich, wodurch Rückströmverluste verringert werden. Zusätzlich wirken sich kleinere Spalte wiederum auf das Bauvolumen aus. Durch die Möglichkeit des parallelen Pumpens kann das Saugvermögen deutlich erhöht werden. Eine Kombination von parallelen und seriellen Pumpstufen bietet auf einfache Art die Möglichkeit einer Optimierung von Saugvermögen und Kompression. Die Fertigung kann einfach und rationell durchgeführt werden.

Anhand der Figuren 1 - 4b soll die Erfindung an einem Beispiel näher erläutert werden.
- Fig. 1: zeigt eine Seitenkanalpumpstufe in perspektivischer Ansicht;
- Fig. 2a: zeigt eine Statorscheibe für den Parallelbetrieb zweier koaxialer Pumpstufen;

- Fig. 3a: zeigt den Schnitt A-A aus Fig. 2a;
- Fig. 4a: zeigt den Schnitt B-B aus Fig. 2a;
- Fig. 2b: zeigt eine Statorscheibe für den seriellen Betrieb zweier koaxialer Pumpstufen;
- Fig. 3b: zeigt den Schnitt A-A aus Fig. 2b;
- Fig. 4b: zeigt den Schnitt B-B aus Fig. 2b.

Ein Ausschnitt aus Seitenkanalpumpstufen ist in Fig. 1 perspektivisch dargestellt. Die Pumpelemente bestehen in diesem Beispiel aus zwei Rotorelementen 12, welche auf einer Welle 10 befestigt sind, und aus einem Statorelement 14a (bzw. 14b für eine andere Ausführungsform). Das Statorelement, welches sich zwischen den Rotorelementen befindet, ist mit hier nicht dargestellten feststehenden Teilen der Pumpe verbunden. Durch das Zusammenwirken von Rotor- und Statorelementen, welche abwechselnd hintereinander angeordnet sind, entsteht der Pumpeffekt. An dem Rotorelement 12 sind, wie hier beispielsweise dargestellt, auf zwei konzentrischen Ringen Schaufeln 16, 18 angeordnet, welche in axialer Richtung vom Rotorelement abstehen. Die Herstellung der Rotorelemente erfolgt in der Weise, dass in konzentrische Erhebungen, welche sich in axialer Richtung von einer Rotorscheibe aus erstrecken, Löcher 15 mit dem gewünschten Radius der Schaufeln 16, 18 gebohrt werden. Je nach Ausführungsform werden diese Löcher entweder entsprechend der axialen Ausdehnung der Schaufeln angebohrt oder ganz durchgebohrt. Die Anordnung der Schaufeln kann so spiegelbildlich auf beiden Seiten der Scheibe entstehen. Durch die Methode des Durchbohrens der Löcher kann eine besonders rationelle Fertigungsmethode entstehen, indem mehrere Scheiben übereinandergestapelt in einem Arbeitsgang gefertigt werden.

So können auf der Ober- und der Unterseite einer Rotorscheibe mehrere Pumpstufen konzentrisch angeordnet sein. Da in einer Ausführungsform die jeweils korrespondierenden Pumpstufen der Ober- und der Unterseite durch Löcher verbunden sind, wird es möglich, die Pumpstufen parallel oder seriell zu betreiben.

Das Statorelement 14a ist in Fig. 2a perspektivisch und in Fig. 3a und Fig. 4a in zwei Schnitten A-A und B-B dargestellt. In den Schnitten Fig. 3a und Fig. 4a ist ein Rotorelement 12 zwischen zwei Statorelementen 14a angeordnet. Im Statorelement sind konzentrische Kanäle 22a und 24a eingearbeitet. In diese Kanäle greifen die Schaufeln 16 und 18 der Rotorscheibe 12 ein und bewirken bei der Rotation die Förderung des Gases, welches bei 32a und 34a in die Kanäle eintritt. In den Kanälen befinden sich bei 26a und 28a Sperren, welche bewirken, dass das Gas nicht ständig im Kreis gefördert wird, sondern bei 36a und 38a die Kanäle verlässt und in die in axialer Richtung benachbarten Kanäle gefördert wird. Auf diese Weise findet eine Gasförderung parallel in den konzentrischen Ringen statt, wodurch das Saugvermögen einer Pumpstufe wesentlich erhöht wird.

Eine weitere Ausführungsform der Erfindung zeigen Fig. 2b bis Fig. 4b.

Ein Statorelement 14b ist in Fig. 2b perspektivisch und in Fig. 3b und Fig. 4b in zwei Schnitten A-A und B-B dargestellt. In den Fig. 3b und 4b ist ein Rotorelement 12 zwischen zwei Statorelementen 14b angeordnet. Im Statorelement sind konzentrische Kanäle 22b und 24b eingearbeitet. In diese Kanäle greifen die Schaufeln 16 und 18 der Rotorscheibe 12 ein und bewirken bei der Rotation die Förderung des Gases, welches bei 32b in den Kanal 22b eintritt. Bei 36b bewirkt die Sperre 26b, dass das Gas den Kanal 22b verlässt und über einen Verbindungskanal 30 bei 34b an den Kanal 24b gelangt. Die Sperre 28b bewirkt, dass das Gas über die Gasaustrittsöffnung 38b den Kanal 24b verlässt, um über eine nachfolgende Stufe weiter befördert zu werden.

Die beiden Ausführungsformen für parallele und serielle Förderung können je nach Bedarf und Anwendungsfall beliebig kombiniert werden.

### Bezugszahlen

- 10: Welle
- 12: Rotorelement
- 14a: Statorelement
- 14b: Statorelement
- 15: Löcher
- 16: Schaufeln
- 18: Schaufeln
- 22a: Konzentrische Kanäle
- 22b: Konzentrische Kanäle
- 24a: Konzentrische Kanäle
- 24b: Konzentrische Kanäle
- 26a: Sperren
- 26b: Sperren
- 28a: Sperren
- 28b: Sperren
- 30: Verbindungskanal
- 32a: Gaseintritt
- 32b: Gaseintritt
- 34a: Gaseintritt
- 34b: Gaseintritt
- 36a: Gasaustritt
- 36b: Gasaustritt
- 38a: Gasaustritt
- 38b: Gasaustritt

## Patentansprüche

1. Seitenkanalpumpstufe mit auf einer Welle (10) befestigten Rotorelementen (12) und Statorelementen (14a, 14b), welche mit den feststehenden Teilen der Pumpe verbunden sind, wobei an den Rotorelementen (12) beidseitig pumpaktive Strukturen angebracht sind, wobei diese auf mindestens einer Seite aus in axialer Richtung abstehenden Schaufeln (16, 18) bestehen, welche auf einem oder mehreren konzentrischen Ringen angeordnet sind, wobei in den Statorelementen (14a, 14b) ein oder mehrere konzentrische Kanäle (22a, 24a, 22b, 24b) eingearbeitet sind, in welche die Schaufeln (16, 18) der Rotorelemente eingreifen, und wobei Gaseintrittsöffnungen (32a, 34a, 32b, 34b) vorhanden sind, welche durch Sperren (26a, 28a, 26b, 28b) von den Gasaustrittsöffnungen (36a, 38a, 36b, 38b) getrennt sind.
**dadurch gekennzeichnet, dass** sich in dem Rotorelement (12) zwischen den Schaufeln (16,18) in axialer Richtung durchgehende Löcher (15) befinden.

2. Seitenkanalpumpstufe nach Anspruch 1, **dadurch gekennzeichnet**, das die Schaufeln (16, 18) beidseitig der Rotorelemente (12) angeordnet sind.

3. Seitenkanalpumpstufe nach Anspruch 1 oder 2, **dadurch gekennzeichnet, dass** die Gasführungen der beiden Seiten eines Rotorelementes miteinander verbunden sind.

4. Seitenkanalpumpstufe nach mindestens einem der vorangehenden Ansprüche, **dadurch gekennzeichnet, dass** die Gasaustrittsöffnung (36b) eines Kanals (22b) über einen Verbindungskanal (30) mit der Gaseintrittsöffnung (34b) eines benachbarten Kanals (24b) verbunden ist.

5. Verfahren zum Herstellen von Rotorelementen (12) einer Seitenkanalpumpstufe, **dadurch gekennzeichnet, dass** in konzentrische Erhebungen, welche sich in axialer Richtung von einer Rotorscheibe aus erstrecken, Löcher (15) mit dem gewünschten Radius der Schaufeln (16, 18) gebohrt werden.

6. Verfahren zum Herstellen von Rotorelementen (12) einer Seitenkanalpumpstufe nach Anspruch 5, **dadurch gekennzeichnet, dass** die Löcher (15) zwischen den Schaufeln (16, 18) durch die Rotorscheibe gebohrt werden.

## Claims

1. Side channel pump stage having rotor elements (12) fastened to a shaft (10) and stator elements (14a, 14b) which are connected to the static parts of the pump, wherein mounted on the rotor elements (12) on both sides are pump-active structures which consist on at least one side of blades (16, 18) which project in the axial direction and are arranged on one or more concentric rings, wherein, incorporated into the stator elements (14a, 14b) are one or more concentric channels (22a, 24a, 22b, 24b) in which the blades (16, 18) of the rotor elements engage, and wherein gas inlet openings (32a, 34a, 32b, 34b) are provided which are separated by means of barriers (26a, 28a, 26b, 28b) from the gas outlet openings (36a, 38a, 36b, 38b), **characterised in that** through holes (15) are provided in the rotor element (12) in the axial direction between the blades (16, 18) .

2. Side channel pump stage according to claim 1, **characterised in that** the blades (16, 18) are arranged on both sides of the rotor elements (12).

3. Side channel pump stage according to claim 1 or 2, **characterised in that** the gas guides of the two sides of a rotor element are connected to one another.

4. Side channel pump stage according to at least one of the preceding claims, **characterised in that** the gas outlet opening (36b) of one channel (22b) is connected by means of a connecting channel (30) to the gas inlet opening (34b) of an adjacent channel (24b).

5. Method for producing rotor elements (12) of a side channel pump stage, **characterised in that** holes (15) having the desired radius of the blades (16, 18) are bored in concentric raised portions which extend in the axial direction from a rotor disk.

6. Method for producing rotor elements (12) of a side channel pump stage according to claim 5, **characterised in that** the holes (15) are bored, between the blades (16, 18), through the rotor disk.

## Revendications

1. Etage d'une pompe à canal latéral comprenant des éléments de rotor (12) fixés sur un arbre (10) et des éléments de stator (14a, 14b) qui sont connectés aux parties fixes de la pompe, des structures à action de pompage des deux côtés étant montées sur les éléments de rotor (12), celles-ci se composant sur au moins un côté d'aubes (16, 18) faisant saillie dans la direction axiale, lesquelles sont disposées sur une ou plusieurs bagues concentriques, un ou plusieurs canaux concentriques (22a, 24a, 22b, 24b) étant réalisés dans les éléments de stator (14a, 14b), dans lesquels canaux viennent en prise les aubes (16, 18) des éléments de rotor, et des ouvertures d'entrée de gaz (32a, 34a, 32b, 34b) étant prévues, lesquelles sont séparées des ouvertures de sortie de gaz (36a, 38a, 36b, 38b) par des barrières (26a, 28a, 26b, 28b), **caractérisé en ce que** des trous (15) traversants dans la direction axiale se trouvent dans l'élément de rotor (12) entre les aubes (16, 18).

2. Etage d'une pompe à canal latéral selon la revendication 1, **caractérisé en ce que** les aubes (16, 18) sont disposées des deux côtés des éléments de rotor (12).

3. Etage d'une pompe à canal latéral selon la revendication 1 ou 2, **caractérisé en ce que** les guides de gaz sont connectés les uns aux autres des deux côtés d'un élément de rotor.

4. Etage d'une pompe à canal latéral selon au moins l'une quelconque des revendications précédentes, **caractérisé en ce que** l'ouverture de sortie de gaz (36b) d'un canal (22b) est connectée par le biais d'un canal de liaison (30) à l'ouverture d'entrée de gaz (34b) d'un canal adjacent (24b).

5. Procédé de fabrication d'éléments de rotor (12) d'un étage d'une pompe à canal latéral, **caractérisé en ce que** des trous (15) avec le rayon souhaité des aubes (16, 18) sont percés dans des rehaussements concentriques qui s'étendent dans la direction axiale depuis un disque de rotor.

6. Procédé de fabrication d'éléments de rotor (12) d'un étage d'une pompe à canal latéral selon la revendication 5, **caractérisé en ce que** les trous (15) sont percés entre les aubes (16, 18) à travers le disque de rotor.
